# EUROPÄISCHE PATENTSCHRIFT

(11) **EP 0 118 077 B1**
(45) Veröffentlichungstag und Bekanntmachung des Hinweises auf die Patenterteilung: **20.12.1989**
(21) Anmeldenummer: 84101782.5
(22) Anmeldetag: 21.02.1984
(51) Int. Cl.: B27B 27/06

(54) **Gehrungsanschlag**
Mitring stop
Butée à onglets

(30) Priorität: 02.03.1983 DE 3307287
(43) Veröffentlichungstag der Anmeldung: 12.09.1984
(73) Patentinhaber: Josef Scheppach Maschinenfabrik GmbH & Co., D-89335 Ichenhausen (DE)
(72) Erfinder: Scheppach, Fritz, D-8873 Ichenhausen (DE)
(74) Vertreter: Munk, Ludwig, Dipl.-Ing.

(56) Entgegenhaltungen:
- US-A- 1 113 152
- US-A- 2 010 882
- US-A- 3 872 761

## Beschreibung

Die Erfindung betrifft einen Gehrungsanschlag für Holzbearbeitungsmaschinen mit einem quer zur Vorschubrichtung einer Werkstückaufnahme angeordneten Werkstückanschlag, der um eine zur Werkstückaufnahme lotrechte Achse schwenkbar gelagert und ausgehend von einer Nullstellung in beiden Richtungen schwenkbar ist und der mittels eines abnehmbaren Indexstifts gegenüber der Werkstückaufnahme fixierbar ist, die auf einem Teilkreis um die Schwenkachse des Werkstückanschlags angeordnete, der Nullstellung und anderen bevorzugten Winkelstellungen zugeordnete Indexlöcher aufweist, in die der Indexstift einsteckbar ist.

Ein Gehrungsanschlag dieser Art ist aus der US-A-1113152 bekannt. Bei dieser bekannten Anordnung ist ein einteiliger Werkstückanschlag vorgesehen, der eine Durchsteckausnehmung für den Indexstift aufweist. Eine Anordnung dieser Art läßt die Herstellung einander gegenüberliegender Gehrungsfugen mit gegenläufigen Neigungen zu. Die bekannte Anordnung gemäß US-A-1 113152 besitzt jedoch keine Möglichkeit zur Justierung des durch den in die zugeordnete Ausnehmung eingreifenden Indexstift gesicherten Werkstückanschlags bezüglich einer Bezugslinie, z.B. bezüglich der Arbeitsebene des Schnittwerkzeugs. Eine hohe Arbeitsgenauigkeit ist hierbei daher nur dann gewährleistet, wenn die Winkellage der Indexlöcher bezüglich der Bezugslinie genau stimmt. Dies ist jedoch auch bei einem hohen Herstellungsaufwand praktisch nicht zu erreichen. Der Grund dafür ist darin zu sehen, daß gewisse Fertigungs- und Montagetoleranzen nicht vermeidbar sind und daß der Einsatzstandort der mit dem Gehrungsanschlag versehenen Maschine von den örtlichen Gegebenheiten her, z.B. der Fundamentbeschaffenheit etc., vom Montagestandort abweicht.

Bei der Anordnung gemäß US-A-1 113152 ist der Werkstückanschlag zwar mit einer rückwärtigen Auskragung versehen, die eine Schlitzführung für eine mittels einer Mutter festspannbare Klemmschraube aufweist, die mit einer Durchgangsbohrung zum Durchstecken des Indexstifts versehen ist. Diese Anordnung, die dazu dient, durch Verschieben der Klemmschraube innerhalb der zugeordneten Schlitzführung die Einstellung von Zwischenwinkeln zu ermöglichen, ermöglichte zwar auch eine Justierung der Anschlagkante des Werkstückanschlags bezüglich einer Bezugslinie, z.B. bezüglich der Arbeitsebene des Schnittwerkzeugs. Dies ist jedoch nicht nur in der US-A-1113152 nicht angesprochen, sondern würde auch die Bedienung der bekannten Anordnung sehr erschweren, da die Justierung bei jeder Einstellung eines Zwischenwinkels verloren ginge und daher anschließend neu durchgeführt werden müßte, was einen hohen Zeitaufwand erforderte. Ganz abgesehen davon ist davon auszugehen, daß sich bei der Anordnung gemäß US-A-1 113 152 im Falle einer Justierung der Anschlagkante Abweichungen zwischen der tatsächlichen Stellung der Anschlagkante und dem auf einer zugeordneten Skala angezeigten Wert ergeben könnten.

Hiervon ausgehend ist es daher die Aufgabe der vorliegenden Erfindung unter Vermeidung der Nachteile der bekannten Lösung eine Anordnung eingangs erwähnter Art so zu verbessern, daß trotz einer exakten Justierbarkeit der Anschlagkante des Werkstückanschlags bezüglich einer maschinenfesten Bezugslinie eine schnelle Einstellung der Nullstellung und/oder bevorzugter Winkelstellungen mittels des Indexstifts möglich ist.

Diese Aufgabe wird erfindungsgemäß dadurch gelöst, daß der Werkstückanschlag eine um die zur Auflagefläche der Werkstückaufnahme lotrechte Achse schwenkbar auf der Werkstückaufnahme gelagerte, eine genaue Passung für den Indexstift aufweisende Indexschiene und eine auf dieser mit Schwenkfreiheitsgrad gegenüber dem Indexstift um eine ebenfalls zur Auflagefläche der Werkstückaufnahme lotrechte Achse schwenkbar gelagerte Anschlagschiene aufweist, deren Schwenkstellung mittels einer Stelleinrichtung gegenüber der Indexschiene einstellbar ist.

Der erfindungsgemäßen Anordnung liegt demnach ein zweiteiliger Werkstückanschlag zugrunde. Die zweiteilige Ausführung des Werkstückanschlags ermöglicht in vorteilhafter Weise bei durch den Indexstift fixierter Indexschiene eine genaue Justierung der gegenüber der Indexschiene schwenkbaren, eine Anschlagkante aufweisenden Anschlagschiene bezüglich einer Bezugslinie, z.B. bezüglich der Vorschubrichtung bzw. der benachbarten Maschinentischseitenkante oder der Arbeitsebene des Schnittwerkzeugs. Bei der Erstanbringung ist eine derartige Justierbarkeit von Vorteil, da sich Herstellungs- und Montagetoleranzen nicht ausschalten lassen und der Aufstellungsort von den lokalen Verhältnissen her in der Regel vom Montagestandort abweicht. Da die Stellung der Indexschiene während der Justierung der Anschlagschiene gegenüber der Werkstückaufnahme in vorteilhafter Weise fixiert bleibt, ist auch sichergestellt, daß sich im Falle einer der Indexschiene zugeordneten, mit einer Winkelteilung versehenen Skala trotz einer möglichen Verschiebung der Winkellage der Anschlagschiene keine Änderung der Lage der der Skala zugeordneten Ablesekante der Indexschiene ergibt, was sich positiv auf die erzielbare Einstellgenauigkeit und Bedienungsfreundlichkeit auswirkt. Hieraus ist erkennbar, daß die Erfindung die ihr gestellte Aufgabe mit einfachen und daher kostengünstigen Mitteln löst.

Eine weitere vorteilhafte Maßnahme kann darin bestehen, daß die Indexschiene und die hierauf gelagerte Stellschiene eine gemeinsame Schwenkachse aufweisen. Diese Maßnahme ergibt eine sehr kompakte Bauweise. Zweckmäßig kann dabei die Indexschiene einen U-förmigen, zur Anschlagschiene hin offenen Querschnitt aufweisen, wobei die Anschlagschiene zwischen die Schenkel der die Indexschiene bildenden U-Schiene eingreifen kann, was eine wackelsichere Aufnahme der Anschlagschiene und damit eine hohe Wiederholungsgenauigkeit ergibt. Zur Bewerkstelligung der gewünschten Justierbarkeit der Anschlagschiene kann diese einfach gegenüber dem spielfrei mit der Indexschiene zusammenwirkenden Indexstift ein entsprechendes Justierungsspiel aufweisen.

In weiterer Fortbildung der übergeordneten Maßnahmen kann zur Justierung der Anschlagschiene eine Stelleinrichtung vorgesehen sein, die mit einer an der Indexschiene und an der Anschlagschiene angreifenden Stellschraube versehen ist, an der die Indexschiene und die Anschlagschiene durch jeweils eine Spannmutter und einen dieser zugeordneten Anschlag fixierbar sind, wobei mindestens einer dieser Anschläge einfach als verstellbare Mutter ausgebildet sein kann. Diese Ausbildung gestattet eine einfache und zuverlässige Justierung der Anschlagschiene sowie eine exakte Festlegung der Anschlagschiene gegenüber der Indexschiene nach erfolgter Fixierung.

Weitere zweckmäßige Ausgestaltungen und vorteilhafte Weiterbildungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigen:
Fig. 1 eine Frontansicht einer mit einem seitlich angebauten, einen Werkstückanschlag aufweisenden Schiebeschlitten versehenen Kreissägentisches,
Fig. 2 eine Draufsicht auf den Schiebeschlitten gemäß Fig. 1 und
Fig. 3 einen Schnitt entlang der Linie 111/111 in Fig. 2.

An den in Fig. 1 durch strichpunktierte Linien angedeuteten Kreissägetisch 1 ist eine parallel zur in Vorschubrichtung gesehen linken, zur Sägeblattebenen parallelen Tischkante angeordnete Längsführung 2 angebaut. Hierzu ist die Tischstirnseite mit Anbauplatten 3 versehen, an denen die Längsführung 2 aufnehmende Traglaschen 4 durch Steck- und Klemmverschluß lösbar fixierbar sind. Auf der Längsführung 2 ist ein eine Werkstückaufnahme bildender Schiebeschlitten 5 verschiebbar gelagert. Die Verschiebebewegung ist durch Endanschläge begrenzt, die hier als das die Längsführung 2 bildende Profilrohr durchsetzende Federbolzen 6 ausgebildet sind, die entgegen der Kraft der hieran angreifenden Ausrückfeder zurückgezogen werden können, so daß der Schlitten 5 von der Längsführung 2 abnehmbar ist. Der Schlitten 5 besitzt eine eine Werkstückauflagefläche bildende Tischplatte 7, die mit einem quer zur Vorschubrichtung, d.h. quer zur Längsrichtung der Längsführung 2 angeordneten Werkstückanschlag 8 versehen ist. Der Werkstückanschlag ist zur Durchführung von Gehrungsschnitten um eine zur Auflagefläche der Tischplatte 7 lotrechte Achse a schwenkbar.

Der Werkstückanschlag 8 ist, wie am besten den Fig. 2 und 3 entnehmbar ist, zweiteilig ausgebildet und besteht aus einer um die Achse a schwenkbar auf der Tischplatte 7 gelagerten Indexschiene 9 und einer auf dieser hier um eine zur Achse a koaxiale Achse schwenkbar gelagerten Anschlagschiene 10. Zur Bildung der Schwenkachsen von Indexschiene 9 und Anschlagschiene 10 ist hierbei einfach ein die Indexschiene 9 und die Anschlagschiene 10 spielfrei durchsetzender und in eine tischplattenseitige Lagerbohrung spielfrei eingreifender Federstift 11 vorgesehen. Die Indexschiene 9 ist, wie am besten aus Fig. 3 erkennbar ist, im Querschnitt U-förmig ausgebildet und so angeordnet, daß ihre parallelen Schenkel 12 die Anschlagschiene 10 über- bzw. untergreifen, was eine ausgezeichnete Wackelfreiheit der Anschlagschiene 10 ergibt. Im dargestellten Ausführungsbeispiel besteht die Anschlagschiene 10 aus einem zwischen die Schenkel 12 der Indexschiene 9 eingreifenden Trägerrohr 13 und einer auf dieses aufgesetzten Verlängerungsleiste 14, die durch Klemmschrauben 15 lösbar hieran festlegbar ist.

Die Schwenkbarkeit des Werkstückanschlags 8 um die Schwenkachse a gestattet die Einstellung jedes gewünschten Gehrungswinkels. Zur Durchführung entsprechender Schnittarbeiten ist der schwenkbare Werkstückanschlag 8 gegenüber der Tischplatte 7 verdrehsicher fixierbar. Hierzu ist, wie den Fig. 1 und 2 entnommen werden kann, eine Spannschraube 16 vorgesehen, die an der Indexschiene 9 angreift und durch eine bogenförmige Längsnut 17 der Tischplatte 7 hindurchgreift. Der Spannschraube 16 ist eine im Bereich der Tischunterseite angeordnete, von Hand betätigbare Spannmutter 18 zugeordnet, mit welcher ein Klemmverschluß erzeugbar ist. Die bogenförmige Nut 17 folgt dem Verlauf eines Kreises um die Achse a mit dem Abstand der Spannschraube 16 von der Achse a entsprechendem Radius. Im dargestellten Ausführungsbeispiel greift die Spannschraube 16 durch die Schenkel 12 der Indexschiene 9 hindurch, so daß diese bei entsprechender Spannkraft an hiervon umfaßten Trägerrohr 13 der Anschlagschiene 10 angepaßt werden. Die Formsteifigkeit der Trägerrohre 13 stellt hierbei sicher, daß die U-förmige Indexschiene unter der Wirkung der Spannkraft nicht verformt wird. Bei gelöster Spannmutter 18 ist jede gewünschte Winkelstellung innerhalb der bogenförmigen Nut 17 einstellbar. Hierzu ist die Tischplatte 7 als Skalenträger für eine eingeformte bzw. aufgeklebte Skala 19 ausgebildet, der eine Einstellkante 20 der Indexschiene zugeordnet ist, wie Fig. 2 zeigt. Zur Bewerkstelligung einer parallaxenfreien Einstellung weist die Einstellkante 20 eine scharfe skalenseitige Kante auf. Im dargestellten Ausführungsbeispiel ist die Indexschiene 9 zur Bildung der Einstellkante 20 einfach im Bereich ihrer Rückseite entsprechend ausgestanzt.

Die Nullstellung des Werkstückanschlags 8, d. h. diejenige Stellung, in der die werkstückseitige Anschlagkante des Werkstückanschlags genau unter einem Winkel von 90 Grad zur Vorschubrichtung des Schlittens 5 bzw. zur Ebene des zugeordneten Sägenblatts bzw. zur sägenplattparallelen Tischkante verläuft, befindet sich im Bereich der Mitte der Skala 19 bzw. der bogenförmigen Nut 17, was eine zweisinnige Auslenkung des Werkstückanschlags, d.h. eine Auslenkung über die Nullstellung sowohl im positiven Sinne als auch im negativen Sinne, ermöglicht. In der genannten Nullstellung ist der Werkstückanschlag mittels eines Indexstifts 21 fixierbar, der lösbar auf der Indexschiene 9 aufnehmbar und in ein zugeordnetes Indexloch 22 der Tischplatte 7 einsteckbar ist. Zur Bewerkstelligung einer einwandfreien Wiederholungsgenauigkeit besteht dabei Spielfreiheit sowohl im Bereich der Indexschiene 9 als auch im Bereich der Tischplatte 7. Im dargestellten Ausführungsbeispiel greift der Indexstift 21, wie am besten aus Fig. 3 erkennbar ist, durch die Schenkel 12 der Indexschiene 9 und durch das von den Schenkeln 12 umfaßte Trägerrohr 13 der Anschlagschiene 10 hindurch. Im Bereich der Schenkel 12 ist hierbei eine genaue Passung vorgesehen. Im Bereich des Trägerrohrs 13 ist dem Indexstift 21 ein bogenförmiger Schlitz 23 zugeordnet, was eine Auslenkung der Anschlagschiene 10 relativ zur Indexschiene 9 ermöglicht. Diese Relativbewegungsmöglichkeit zwischen Indexschiene 9 und Anschlagschiene 10 ist erforderlich, um eine genaue Justierung der werkstückseitigen Anschlagkante in der Nullstellung durchführen zu können. Eine derartige Justierung ist zumindest bei der Neuaufstellung einer Maschine erforderlich, um Ungenauigkeiten, die sich aus den lokalen Verhältnissen des Aufstellungsorts ergeben, auszugleichen.

Zur Durchführung der Justierung ist eine in Fig. 2 lediglich durch ihre Mittellinie angedeutete Stelleinrichtung 24 vorgesehen, mittels welcher die gegenüber der Indexschiene 9 schwenkbare, hierauf gelagerte Anschlagschiene 10 verstellbar ist. Die Stelleinrichtung 24 besteht hier, wie Fig. 3 zeigt, aus einer an der Anschlagschiene 10, d.h. an deren Trägerrohr 13, und an der Indexschiene 9 angreifenden Spannschraube 25, die sich anschlagschienenseitig mit ihrem Kopf 26 und indexschienenseitig mit einer Stellmutter 27 abstützt. Der durch entsprechende Verdrehung der Stellmutter 27 eingestellte Abstand zwischen Kopf 26 und Stellmutter 27 und damit der zwischen Indexschiene 9 und Anschlagschiene 10 eingestellte Winkel ist durch den Kopf 26 bzw. der Stellmutter 27 zugeordnete Spannmuttern 28 fixierbar, welche die Indexschiene 9 gegen die zugeordnete Stellmutter 27 und das Trägerrohr 13 der Anschlagschiene 10 gegen den zugeordneten Schraubenkopf 26 spannen.

Im dargestellten Ausführungsbeispiel sind, wie am besten aus Fig. 2 erkennbar ist, zur schnellen Fixierung des Werkstückanschlags in allen wichtigen Winkelstellungen mehrere, auf einem Teilkreis um die Schwenkachse a angeordnete Indexlöcher 22 vorgesehen. Der zur bogenförmigen Nut 17 bzw. zur Skala 19 parallele Teilkreis der Indexlöcher 22 führt in beiden Richtungen über die Nullstellung des Werkstückanschlags hinaus. Die vorgesehenen Indexlöcher 22 können mit gleicher oder ungleicher Teilung angeordnet sein. Im dargestellten Ausführungsbeispiel sind die Indexlöcher mit einer 15 Grad-Teilung angeordnet, wodurch die wichtigen Winkel von 30 Grad und 45 Grad erfaßt werden. In manchen Fällen kann sich auch eine noch feinere Teilung, z. B. eine 5 Grad-Teilung als zweckmäßig erweisen. In diesem Falle können etwa zwei Indexloch-Teilkreise vorgesehen sein, auf denen die Indexlöcher versetzt gegeneinander angeordnet sein können. Die Indexschiene 9 und das Trägerrohr 13 der Anschlagschiene 10 müßten in diesem Fall ebenfalls mit zwei radial gestaffelten Aufnahmen für einen Indexstift 21 versehen sein. Die durch Indexlöcher 22 vorgegebenen Winkelstellungen sind einfach durch Einstecken des Indexstifts 21 festlegbar. Die Spannschraube 16 wird demnach lediglich im Bereich der mit Hilfe der Skala 19 und der Einstellkante 20 einstellbaren Zwischenstellungen benötigt.

Die Indexlöcher 22 sind im dargestellten Ausführungsbeispiel als einfache Paßbohrungen ausgebildet, denen ein zylindrischer Abschnitt des Indexstifts 21 zugeordnet ist. Es wäre auch denkbar, die Indexlöcher 22 als Konuslöcher auszubilden, denen konische Abschnitte des Indexstifts 21 zugeordnet sind. In einem deratigen Fall wäre sichergestellt, daß der Indexstift 21 stets satt und spielfrei am lochseitigen Sitz zur Anlage kommt. Zur Bewerkstelligung einer einfachen Betätigung des Indexstifts 21 ist dieser mit einem im Bereich seines oberen Endes angeordneten knopfartigen Griff 29 versehen. Im Bereich seines unteren Endes kann eine Einführphase 30 vorgesehen sein, welche das Einführen des Indexstifts 21 in die zugeordneten werkstückanschlagseitigen und tischplattenseitigen Aufnahmen erleichtert.

## Patentansprüche

1. Gehrungsanschlag für Holzbearbeitungsmaschinen mit einem quer zur Vorschubrichtung einer Werkstückaufnahme angeordneten Werkstückanschlag (8), der um eine zur Auflagefläche der Werkstückaufnahme lotrechte Achse (a) schwenkbar gelagert und ausgehend von einer Nullstellung in beiden Richtungen schwenkbar ist und der mittels eines abnehmbaren Indexstifts (21) gegenüber der Werkstückaufnahme fixierbar ist, die auf einem Teilkreis um die Schwenkachse (a) des Werkstückanschlags (8) angeordnete, der Nullstellung und anderen bevorzugten Winkelstellungen zugeordnete Indexlöcher (22) aufweist, in die der Indexstift (21) einsteckbar ist, dadurch gekennzeichnet, daß der Werkstückanschlag (8) eine um die zur Auflagefläche der Werkstückaufnahme lotrechte Achse (a) schwenkbar auf der Werkstückaufnahme gelagerte, eine genaue Passung für den Indexstift (21) aufweisende Indexschiene (9) und eine auf dieser mit Schwenkfreiheitsgrad gegenüber dem Indexstift (21) um eine ebenfalls zur Auflagefläche der Werkstückaufnahme lotrechte Achse (a) schwenkbar gelagerte Anschlagschiene (10) aufweist, deren Schwenkstellung gegenüber der Indexschiene (9) mittels einer Stelleinrichtung (24) einstellbar ist.

2. Gehrungsanschlag nach Anspruch 1, dadurch gekennzeichnet, daß die Indexlöcher (22) mit gleichmäßiger Teilung angeordnet sind.

3. Gehrungsanschlag nach einem der vorhergehenden Ansprüche, dadurch gekennzeichnet, daß die Indexschiene (9) eine im Bereich ihrer von der Anschlagschiene (10) abgewandten Rückseite angeordnete, einer Skala (19) im Bereich der Auflagefläche der Werkstückaufnahme zugeordnete Einstellkante (20) aufweist.

4. Gehrungsanschlag nach Anspruch 3, dadurch gekennzeichnet, daß die Indexschiene (9) zur Bildung der Einstellkante (20) eine Ausklinkung aufweist.

5. Gehrungsanschlag nach einem der vorhergehenden Ansprüche, dadurch gekennzeichnet, daß die Indexschiene (9) und die hierauf gelagerte Anschlagschiene (10) eine gemeinsame, vorzugsweise durch einen Federstift (11) gebildete Schwenkachse (a) aufweisen.

6. Gehrungsanschlag nach einem der vorhergehenden Ansprüche, dadurch gekennzeichnet, daß die Indexschiene (9) einen U-förmigen, zur Anschlagschiene (10) hin offenen Querschnitt aufweist und daß die Anschlagschiene (10) vorzugsweise mit einem Trägerrohr (13) zwischen die Schenkel (12) der Indexschiene (9) eingreift und gegenüber dem spielfrei mit der Indexschiene (9) zusammenwirkenden Indexstift (21) Spiel aufweist.

7. Gehrungsanschlag nach einem der vorhergehenden Ansprüche, dadurch gekennzeichnet, daß die Anschlagschiene (10) bzw. deren Trägerrohr (13) als Rechteckrohr ausgebildet ist.

8. Gehrungsanschlag nach einem der vorhergehenden Ansprüche, dadurch gekennzeichnet, daß eine zum Indexstift (21) parallele, vorzugsweise die Indexschiene (9) und die Anschlagschiene (10) mit Spiel durchsetzende Spannschraube (16) vorgesehen ist, die in einem zum Teilkreis der Indexlöcher (22) konzentrischen, bogenförmigen Schlitz (17) der Werkstückauflage (Tischplatte 7) eingreift und mittels einer Spannmutter (18) hieran festlegbar ist.

9. Gehrungsanschlag nach einem der vorhergehenden Ansprüche, dadurch gekennzeichnet, daß die Stelleinrichtung (24) mit einer an der Indexschiene (9) und an der Anschlagschiene (10) angreifenden Stellschraube (25) versehen ist, an der die Indexschiene (9) und die Anschlagschiene (10) durch jeweils eine Spannmutter (28) und einen dieser zugeordneten Anschlag (26, 27) fixierbar sind, wobei mindestens einer dieser Anschläge als verstellbare Mutter (27) ausgebildet ist.

## Claims

1. A miter cutting abutment for wood-working machines comprising a workpiece abutment (8) arranged transversely to the feed direction of a workpiece support, and which is pivotally mounted for motion about an axis (a) arranged perpendicularly to the support surface of the workpiece support and is able to be pivoted in both directions out of a zero setting and is able to be locked in relation to the workpiece support by means of a removable index pin (21) and the workpiece support has index holes (22) arranged on part of circle extending about the pivot axis (a) of the workpiece abutment (8) for the zero setting and other preferred angular settings, so that the index pin (21) may be set in such holes, characterized in that the workpiece abutment (8) comprises an index rail (9) which is pivotally mounted on the workpiece support for motion about an axis (a) which is perpendicular to the support face of the workpiece support and is exactly adapted to fit the index pin (21) and an abutment rail (10) which is pivotally mounted on the index rail for pivoting relation to the index pin (21) also about an axis (a) which is perpendicular to the support face of the workpiece support, the pivotal setting of the rail (10) being able to be made by means of a setting (24) device in relation to the index rail (9).

2. The miter cutting abutment as claimed in claim 1, characterized in that the index holes (22) are arrangement with an even pitch between them.

3. The miter cutting abutment as claimed in either of the preceding claims, characterized in that the index rail (9) has a setting edge (20) arranged adjacent to its rear side remote from the abutment rail (10) and associated with a scale (19) in the vicinity of the support surface of the workpiece support.

4. The miter cutting abutment as claimed in claim 3, characterized in that for forming the setting edge (20) the index rail (9) has a catch.

5. The miter cutting abutment as claimed in any one of the preceding claims, characterized in that the index rail (9) and the abutment rail (10) mounted thereon have a common pivot axis (a) preferably defined by a spring pin (11).

6. The miter cutting abutment as claimed in any one of the preceding claims, characterized in that the index rail (9) has a U-cross section open towards the abutment rail (10) and in that the abutment rail (10) preferably has a support tube (13) fitting between the limbs (12) of the index rail (9) and has play between it and the index pin (21) cooperating with the index rail (9).

7. The miter cutting abutment as claimed in any one of the preceding claims, characterized in that the abutment rail (10) or, respectively, its support tube (13) is in the form of a tube with a rectangular cross section.

8. The miter cutting abutment as claimed in any one of the preceding claims, characterized in that a gripping screw (16) is provided which is parallel to the index pin (21) and preferably extends through the index rail (9) and the abutment rail (10) with play, and the gripping screw (16) fits into an acurate slot (17) with which is concentric to the part circle of the index holes (22) and may be locked therein by means of a clamping nut (18).

9. The miter cutting abutment as claimed in any one of the preceding claims, characterized in that the setting device (24) is provided with a setting screw (25) engaging the index rail (9) and the abutment rail (10) and the index rail (9) and the abutment rail (10) are respectively able to locked by a gripping nut (28) on an abutment (26 and 27) associated with same and at least one of these abutments is in the form of an adjustable nut (27).

## Revendications

1. Butée à onglet pour des machines de transformation du bois comportant une butée (8) pour pièce de travail disposée perpendiculairement au sens d'avance d'une fixation de pièce de travail, cette butée étant montée, de façon à pouvoir pivoter autour d'un axe (a) perpendiculaire à la surface d'appui de la fixation de pièce de travail, cette butée pouvant pivoter à partir d'une position zéro, dans les deux directions, tandis qu'elle peut être fixée, par rapport à la fixation de pièce de travail, au moyen d'une broche d'indexage (21) amovible, cette fixation de pièce de travail presentant des trous d'indexage (22) attribués à la position zéro et à d'autres positions angulaires préférées, ces trous d'indexage étant disposés sur un cercle gradué autour de l'axe de pivotement (a) de la butée (8) pour pièce de travail, la broche d'indexage (21) pouvant s'insérer dans ces trous d'indexage, caractérisée en ce que la butée (8) pour pièce de travail est constituée d'une glissière d'indexage (9) présentant un ajustage précis pour la broche d'indexage (21), cette glissière d'indexage étant montée sur la fixation de pièce de travail, de façon à pouvoir pivoter autour de l'axe (a) perpendiculaire à la surface d'appui de la fixation de pièce de travail, ainsi qu'une glissière pour butée (10) montée, de façon à pouvoir pivoter, autour d'un axe (a) également perpendiculairement à la surface d'appui de la butée pour pièce de travail, sur la glissière d'indexage, tout en présentant un degré de liberté de pivotement par rapport à la broche d'indexage (21), la position angulaire de la glissière pour butée vis-à-vis de la glissière d'indexage (9) pouvant être réglée au moyen d'un dispositif (24) destiné à cet effet.

2. Butée à onglet selon la revendication 1, caractérisée en ce que les trous d'indexage (22) sont disposés en écartement régulier.

3. Butée à onglet selon l'une quelconque des revendications précédentes, caractérisée en ce que la glissière d'indexage (9) présente une arête de réglage (20) attribuée à une échelle (19) dans la zone de la surface d'appui de la fixation de pièce de travail, cette arête de réglage étant disposée dans la zone de son côté dirige vers la glissière pour butée (10).

4. Butée à onglet selon la revendication 3, caractérisée en ce que la glissière d'indexage (9) présente une encoche pour la formation de l'arête (20).

5. Butée à onglet selon l'une quelconque des revendications précédentes, caractérisée en ce que la glissière d'indexage (9), ainsi que la glissière pour butée (10) y est montée, présentant un axe de pivotement (a) commun, conçu, de préférence, sous forme d'un boulon (11) à ressort.

6. Butée à onglet selon l'une quelconque des revendications précédentes, caractérisée en ce que la glissière d'indexage (9) présente une section transversale en U, son côté ouvert étant dirigé vers la glissière pour butée (10) et en ce que la glissière pour butée (10) vient s'engrener, de préférence, avec un tube-support (13) entre les ailes (12) de la glissière d'indexage (9), tandis qu'elle présente du jeu vis-à-vis de la broche d'indexage (21) coopérant sans jeu avec la glissière d'indexage (9).

7. Butée à onglet selon l'une quelconque des revendications précédentes, caractérisée en ce que la glissière pour butée (10) ou son tube-support (13) sont réalisés sous forme de tube réctangulaire.

8. Butée à onglet selon l'une quelconque des revendications précédentes, caractérisée en ce que l'on prévoit une vis de serrage (16) parallèlement à la broche d'indexage (21), traversant, de préférence, avec du jeu, la glissière d'indexage (9) et la glissière pour butée (10) en part en part, cette vis venant s'engrener dans une fente (17) de l'appui de pièce de travail (plaquette 7), cette fente étant en forme d'arc, concentrique au cercle gradué des trous d'indexage (22), tandis qu'elle peut y être fixée au moyen d'un écrou tendeur (18).

9. Butée à onglet selon l'une quelconque des revendications précédentes, caractérisée en ce que le dispositif de réglage (24) étant muni d'une vis de réglage (25) agissant sur la glissière d'indexage (9) et sur la glissière pour butée (10), vis de réglage (25) à laquelle les glissières d'indexage (9) et pour butée (10) peuvent être fixées chaque fois via un écrou tendeur (28) et une butée (26, 27) qui lui est attribuée, une de ces butées au moins pouvant être réalisée sous forme d'un écrou réglable (27).
